# EUROPÄISCHE PATENTSCHRIFT

(11) **EP 1 441 173 B1**
(45) Veröffentlichungstag und Bekanntmachung des Hinweises auf die Patenterteilung: **23.04.2008**
(21) Anmeldenummer: 03029439.1
(22) Anmeldetag: 19.12.2003
(51) Int. Cl.: F21V 19/00, H01K 1/34, H01K 1/42

(54) **Reflektor und Reflektorlampe**
Reflector and reflector lamp
Réflecteur et lampe à réflecteur

(30) Priorität: 24.01.2003 DE 10302931
(43) Veröffentlichungstag der Anmeldung: 28.07.2004
(73) Patentinhaber: Patent-Treuhand-Gesellschaft für elektrische Glühlampen mbH, 81543 München (DE)
(72) Erfinder: Krieglmeyer, Christoph, 85122 Hitzhofen (DE)
(74) Vertreter: Raiser, Franz

(56) Entgegenhaltungen:
- US-A- 4 623 815
- US-A- 6 111 359

## Beschreibung

Die Erfindung betrifft einen Reflektor und eine Reflektorlampe gemäß des Oberbegriffs des Patentanspruchs 1 bzw. 5.

### I. Stand der Technik

US 4 623 815 betrifft einen Reflektor und eine Reflektorlampe gemäß des Oberbegriffs des Patentanspruchs 1 bzw. 5.

Ein derartiger Reflektor und eine derartige Reflektorlampe sind beispielsweise in dem deutschen Gebrauchsmuster mit der Rollennummer G 83 10 715.0 offenbart. Dieses Gebrauchsmuster beschreibt eine Reflektorlampe mit einem parabolischen Aluminiumreflektor und einer darin fixierten Halogenglühlampe. Zur Fixierung der Lampe in dem Reflektor dient ein Sockelstein aus Keramik, an dem zwei elektrische Kontaktfahnen befestigt sind, die ihrerseits jeweils mit einer durch einen Durchbruch im Reflektor hindurchragenden Stromzuführung der Lampe verschweißt sind. Der Sockelstein ist mittels vier Laschen, die an dem Reflektor angeformt und von diesem abgewinkelt sind, am Reflektor befestigt.

### II. Darstellung der Erfindung

Es ist die Aufgabe der Erfindung, für einen gattungsgemäßen Reflektor und für eine gattungsgemäße Reflektorlampe eine verbesserte Befestigung der elektrischen Kontaktelemente für die im Reflektor angeordnete Lampe anzugeben.

Diese Aufgabe wird erfindungsgemäß durch die Merkmale des Patentanspruchs 1 bzw. 5 gelöst. Besonders vorteilhafte Ausführungen der Erfindung sind in den abhängigen Patentansprüchen beschrieben.

Der erfindungsgemäße Reflektor und die erfindungsgemäße Reflektorlampe weisen einen aus einem elektrisch isolierenden Kunststoff bestehenden Reflektorkörper auf, der mit einer lichtreflektierenden Innenseite und einer Außenseite sowie mit mindestens einem Durchbruch für die Lampe oder für ein Lampenteil versehen ist. Der Reflektor bzw. die Reflektorlampe weist mindestens eine Kontaktfahne auf, die an mindestens zwei unterschiedlichen Orten des Reflektorkörpers mittels Krallen oder Widerhaken, die an der mindestens einen Kontaktfahne angeformt sind, am Reflektorkörper fixiert ist.

Durch die erfindungsgemäße Kombination der obengenannte Merkmale des Reflektors bzw. der Reflektorlampe kann auf die Verwendung eines Keramik-Sockelsteins gemäß des oben zitierten Gebrauchsmusters verzichtet werden. Da der Reflektorkörper statt aus Aluminium aus einem elektrisch isolierenden Material besteht, wird keine elektrische Isolierung zwischen den elektrischen Kontaktelementen und dem Reflektor benötigt, um einen Kurzschluß zwischen den Lampenstromzuführungen zu vermeiden. Die mit Krallen oder Widerhaken versehenen Kontaktfahnen können in dem Material des Kunststoffreflektors verkrallt werden und ermöglichen so eine einfache Fixierung der Kontaktfahnen am Reflektor.

Vorteilhafterweise weist der Reflektorkörper mindestens einen an seine Außenseite angeformten Zapfen auf und ein erster Schenkel der mindestens einen abgewinkelten Kontaktfahne weist einen Durchbruch auf, in dem der mindestens eine Zapfen mit Klemmsitz angeordnet ist, wobei der Rand des vorgenannten Durchbruchs mit Krallen oder Widerhaken versehen ist. Alternativ oder zusätzlich dazu besitzt die mindestens eine abgewinkelte Kontaktfahne vorteilhafterweise einen sich quer zu ihrem ersten Schenkel erstreckenden Teil, der mit mindestens einer Kralle oder einem Widerhaken ausgestattet und in einer Vertiefung an der Außenseite des Reflektorkörpers angeordnet ist. Die mindestens eine Kontaktfahne ist vorzugsweise mittels eines derartigen Zapfens und eines sich quer zum ersten Schenkel erstreckenden Teils der mindestens einen Kontaktfahne am Reflektorkörper befestigt. Alternativ kann die mindestens eine Kontaktfahne auch mittels zweier derartiger Zapfen oder zweier sich quer zum ersten Schenkel erstreckender Teile der mindestens einen Kontaktfahne am Reflektorkörper fixiert werden. Die Krallen oder Widerhaken der mindestens einen Kontaktfahne verkrallen oder verhaken sich in dem Kunststoffmaterial der Zapfen bzw. in den Kunststoffwänden der Vertiefungen an der Reflektoraußenseite.

Der mit den Krallen oder Widerhaken versehene, sich quer zu dem ertsen Schenkel erstreckende Teil der Kontaktfahne ist vorteilhafterweise als Bestandteil ihres zweiten Schenkels ausgebildet, der von dem ersten Schenkel abgewinkelt ist und zum Einführen in eine entsprechende Lampenfassung dient. Durch diese Maßnahme wird eine besonders hohe mechanische Stabilität der Kontaktfahne erreicht, weil der mit dem mindestens einen Widerhaken versehene, in dem Reflektorkörper verkrallte Teil der Kontaktfahne dadurch entgegengesetzt zu demjenigen Abschnitt der Kontaktfahne angeordnet ist, der zum Einführen in die Lampenfassung vorgesehen ist. Außerdem ist vorteilhafterweise zumindest ein Abschnitt des zweiten Schenkels der mindestens einen Kontaktfahne zweilagig ausgebildet, um die mechanische Stabilität der Kontaktfahne weiter zu erhöhen. Vorzugsweise ist derjenige Abschnitt des zweiten Schenkels der mindestens einen Kontaktfahne, der zum Einführen in eine Lampenfassung vorgesehen ist, zweilagig ausgebildet, das heißt, das freie Ende des zweiten Schenkels der mindestens einen Kontaktfahne ist um einen Winkel von 180 Grad zurückgebogen. Der mit dem mindestens einen Widerhaken ausgestattete Teil der Kontaktfahne bildet vorzugsweise das einlagig ausgeführte, sich diametral zu dem zweilagig ausgebildeten Abschnitt erstreckende Ende des zweiten Schenkels der Kontaktfahne.

Der erste Schenkel der mindestens einen Kontaktfahne weist vorteilhafterweise einen Durchbruch auf, in dem die mindestens eine Stromzuführung der Lampe angeordnet ist. Vorzugsweise besteht zwischen der mindestens einen Stromzuführung und der mindestens einen Kontaktfahne eine Schweißverbindung

### III. Beschreibung des bevorzugten Ausführungsbeispiels

Nachstehend wird die Erfindung anhand eines bevorzugten Ausführungsbeispiels näher erläutert. Es zeigen:
- Figur 1: Eine schematisch Seitenansicht der Reflektorlampe gemäß des bevorzugten Ausführungsbeispiels der Erfindung in geschnittener Darstellung
- Figur 2: Eine Draufsicht auf die Außenseite des Reflektors und auf die Kontaktfahnen von Figur 1
- Figur 3: Eine Draufsicht auf eine Kontaktfahne der in Figur 1 abgebildeten Reflektorlampe
- Figur 4: Eine erste Seitenansicht der in Figur 3 abgebildeten Kontaktfahne
- Figur 5: Eine zweite Seitenansicht der in Figur 3 abgebildeten Kontaktfahne

Bei dem in Figur 1 abgebildeten bevorzugten Ausführungsbeispiel der Erfindung handelt es sich um eine Reflektorlampe, die aus einem parabolischen Reflektor 1 und einer unlösbar darin fixierten Halogenglühlampe 2 besteht. Die Lampe 2 besitzt eine Nennspannung von 12 Volt und eine elektrische Leistungsaufnahme von ungefähr 50 Watt. Der Reflektor 1 besitzt einen parabolischen, aus einem elektrisch isolierenden Kunststoff, vorzugsweise aus Polyphenylensulfid, bestehenden Reflektorkörper 10 mit einem Außendurchmesser von 111 mm. Der parabolische Reflektorkörper 10 weist eine lichtreflektierend ausgebildete Innenseite 11, eine Außenseite 12 und einen im Scheitel des Reflektorkörpers 10 angeordneten Durchbruch 13 für die Halogenglühlampe 2 auf. Die Innenseite 11 des Reflektorkörpers 10 ist der Lampe zugewandt. Die Lampe ist in der optischen Achse des Reflektors 1 angeordnet, so dass ihre beiden Stromzuführungen 21, 22 durch den Durchbruch 13 hindurchragen. An dem Reflektorkörper 10 ist ein sich entlang eines Durchmessers des Reflektors 1 erstreckender Bügel 3 befestigt, der eine Blende 4 für die Halogenglühlampe 2 trägt. Der die Lichtaustrittsöffnung begrenzende Rand 14 des Reflektorkörpers 10 ist umgestülpt ausgebildet. An der Außenseite 12 des Reflektorkörpers 10 sind zwei abgewinkelte metallische Kontaktfahnen 5, 6 befestigt, die mit jeweils einer der Stromzuführungen 21 bzw. 22 elektrisch leitend verbunden sind. Die Kontaktfahnen 5, 6 sind als genormter G53-Sockel ausgebildet. Zur Fixierung von Anschlusskabeln (nicht abgebildet) sind die Kontaktfahnen 5, 6 jeweils mit einer Arretierschraube 7 (in Fig. 1 ist nur eine dargestellt) versehen. Die Figur 2 zeigt die Außenseite des Reflektors im Bereich seines Scheiteldurchbruchs 13.

In der vergrößerten Darstellung der Figuren 3 bis 5 sind Details der Kontaktfahne 5 abgebildet. Die andere Kontaktfahne 6 ist identisch ausgebildet.

Die Kontaktfahne 5 besteht aus einem Stanzblechteil mit einer Dicke von 0,40 mm. Sie besitzt einen ersten Schenkel 51 und einen zweiten Schenkel 52, der von dem ersten Schenkel 51 um einen Winkel von ca. 90 Grad abgewinkelt ist. Der erste Schenkel 51 weist einen Durchbruch 53 auf, dessen Rand mit fünf Zähnen 530 versehen ist, die den Durchbruch 53 verengen. Die Zähne 530 sind geringfügig aus der Ebene des ersten Schenkels 51 herausgebogen. Nach der Montage der Kontaktfahne 5 an dem Reflektorkörper 10 erstreckt sich ein an der Außenseite 12 des Reflektorkörpers 10 angeformte Zapfen 17 durch den Durchbruch 53 hindurch, so dass die Zähne 530 an dem Zapfen 17 anliegen und sich in diesem verkrallen. Das freie Ende 51a des ersten Schenkels 51 ist stufenartig ausgebildet und weist einen weiteren Durchbruch 54 zur Aufnahme der Lampenstromzuführung 22 auf. Der erste Schenkel 51 besitzt ferner ein Gewindeloch 55 für die Arretierschraube 7.

Der zweite Schenkel 52 der abgewinkelten Kontaktfahne 5 besitzt einen zweilagig ausgeführten Abschnitt 520, der sich unmittelbar an den ersten Schenkel 51 anschließt und rechtwinklig zum ersten Schenkel 51 angeordnet ist. Dieser zweilagige Abschnitt 520 dient zum Einführen in eine entsprechend auf den G53-Sockel abgestimmte Lampenfassung. Das freie Ende 521 des zweiten Schenkels 52 ist einlagig ausgeführt und mit zwei ausgestanzten Widerhaken 522 versehen, die aus der Ebene des freien Endes 521 herausgebogen sind. Das freie Ende 521 schließt mit dem ersten Schenkel 51 einen Winkel von 80 Grad und mit dem zweilagigen Abschnitt 520 einen Winkel von 190 Grad ein. Mit anderen Worten formuliert bedeutet das, dass der zweite Schenkel 52 im Winkel von 90 Grad von dem ersten Schenkel 51 abgewinkelt ist, im Abstand von 11,28 mm um einen Winkel von 180 Grad zurückgebogen ist, und sein freies Ende 521 auf der Höhe des ersten Schenkels 51 um einen Winkel von 10 Grad aus der Ebene des zweilagigen Abschnitts 520 abgewinkelt ist, so dass das freie Ende 521 des zweiten Schenkels 52 mit dem ersten Schenkel 51 einen Winkel von 80 Grad einschließt. Der zweilagige Abschnitt 520 besitzt daher eine Länge von ungefähr 11,3 mm. Das freie Ende 521 des zweiten Schenkels 52 der Kontaktfahne 5 ist in der Vertiefung 15 an der Außenseite 12 des Reflektorkörpers 10 angeordnet und dort mittels der Widerhaken 522 verkrallt. Analog dazu ist die andere Kontaktfahne 6 in der Vertiefung 16 und an dem Zapfen 18 fixiert.

Die Lampe 2 wird in dem Reflektor 1 ausschließlich durch die mit den Kontaktfahnen 5, 6 verschweißten Stromzuführungen 21, 22 getragen. Es ist aber auch möglich, zur weiteren Stabilisierung und Erhöhung der Erschütterüngsfestigkeit einen ringförmigen Abstandshalter vorzusehen, der zwischen dem Gefäß der Lampe 2 und dem Rand des Durchbruchs 13 angeordnet ist und zur Abstützung der Lampe 2 an dem Rand des Durchbruchs 13 dient.

Die Erfindung beschränkt sich nicht auf das oben näher erläuterte bevorzugte Ausführungsbeispiel. Beispielsweise kann auch der in der Vertiefung verkrallte Abschnitt 521 zweilagig und der in die Lampenfassung einsetzbare Abschnitt 520 der Kontaktfahnen 5, 6 einlagig ausgebildet sein, um beispielsweise die Federwirkung des zweilagig ausgebildeten Abschnitts zur Erzielung einer Klemmwirkung auszunutzen.

## Patentansprüche

1. Reflektor für eine elektrische Lampe, wobei der Reflektor einen Reflektorkörper (10) mit einer lichtreflektierend ausgebildeten Innenseite (11) und einer Außenseite (12) sowie mindestens einen Durchbruch (13) für die Lampe (2) oder für ein Lampenteil aufweist, und an der Außenseite (12) des Reflektorkörpers (10) mindestens ein metallisches Kontaktelement befestigt ist, das als abgewinkelte Kontaktfahne (5, 6) ausgebildet ist, und wobei die mindestens eine Kontaktfahne (5, 6) an mindestens zwei unterschiedlichen Orten des Reflektorkörpers (10) mit Hilfe von Krallen oder Widerhaken (522, 530), die an die mindestens eine Kontaktfahne (5, 6) angeformt sind, fixiert ist,
**dadurch gekennzeichnet dass**
der Reflektorkörper (10) aus einem elektrisch isolierenden Kunststoff besteht und mindestens einen an seiner Außenseite (12) angeformten Zapfen (17, 18) besitzt, und ein erster Schenkel (51) der mindestens einen Kontaktfahne (5, 6) einen Durchbruch (53, 63) aufweist, in dem der mindestens eine Zapfen (17, 18) mit Klemmsitz angeordnet ist, wobei der Rand des Durchbruchs (53, 63) mit den Krallen oder Widerhaken (530) versehen ist.

2. Reflektor nach Anspruch 1, **dadurch gekennzeichnet, dass** der Reflektorkörper (10) an seiner Außenseite (12) mindestens eine Vertiefung (15, 16) besitzt, in der ein sich quer zu einem ersten Schenkel (51) der mindestens einen metallischen Kontaktfahne (5, 6) erstreckender Teil (521) der Kontaktfahne (5, 6) angeordnet ist, wobei der sich quer zum ersten Schenkel (51) erstreckende Teil (521) der mindestens einen metallischen Kontaktfahne (5, 6) mit den Krallen oder Widerhaken (522) versehen ist.

3. Reflektor nach Anspruch 2, **dadurch gekennzeichnet, dass** die mindestens eine abgewinkelte Kontaktfahne (5, 6) einen zweiten Schenkel (52) besitzt, der von dem ersten Schenkel (51) abgewinkelt ist, und wobei der sich quer zum ersten Schenkel (51) erstreckende Teil (521) der Kontaktfahne (5, 6) als Bestandteil des zweiten Schenkels (52) ausgebildet ist.

4. Reflektor nach Anspruch 3, **dadurch gekennzeichnet, dass** zumindest ein Abschnitt (520) des zweiten Schenkels (52) zweilagig ausgebildet ist.

5. Reflektorlampe mit einem Reflektor (1) und einer im Reflektor (1) angeordneten elektrischen Lampe (2), wobei
- die elektrische Lampe (2) mindestens eine aus einem Lampengefäß herausragende Stromzuführung (21, 22) für ein in dem Lampengefäß eingeschlossenes Leuchtmittel aufweist,
- der Reflektor (1) einen Reflektorkörper (10) mit einer lichtreflektierend ausgebildeten Innenseite (11) und einer Außenseite (12) aufweist, wobei
- der Reflektorkörper (10) mindestens einen Durchbruch (13), durch den die mindestens eine Stromzuführung (21, 22) hindurchgeführt ist, und mindestens ein an seiner Außenseite (12) befestigtes, metallisches Kontaktelement aufweist, das mit der mindestens einen Stromzuführung (21, 22) verbunden ist und das als abgewinkelte Kontaktfahne (5, 6) ausgebildet ist, und
- die mindestens eine Kontaktfahne (5, 6) an mindestens zwei unterschiedlichen Orten des Reflektorkörpers (10) mit Hilfe von Krallen oder Widerhaken (522, 530), die an der mindestens einen Kontaktfahne (5, 6) angeformt sind, fixiert ist,
**dadurch gekennzeichnet, dass**
der Reflektorkörper (10) aus einem elektrisch isolierenden Kunststoff besteht und mindestens einen an seine Außenseite (12) angeformten Zapfen (17, 18) besitzt, und ein erster Schenkel (51) der mindestens einen Kontaktfahne (5, 6) einen Durchbruch (53) aufweist, in dem der mindestens eine Zapfen (17, 18) mit Klemmsitz angeordnet ist, wobei der Rand des Durchbruchs (53) mit den Krallen oder Widerhaken (522, 530) versehen ist.

6. Reflektorlampe nach Anspruch 5, **dadurch gekennzeichnet, dass** der Reflektorkörper (10) an seiner Außenseite (12) mindestens eine Vertiefung () besitzt, in der ein sich quer zu einem ersten Schenkel (51) der mindestens einen metallischen Kontaktfahne (5, 6) erstreckender Teil (521) der Kontaktfahne (5, 6) angeordnet ist, wobei der sich quer zum ersten Schenkel (51) erstreckende Teil (521) der mindestens einen metallischen Kontaktfahne (5, 6) mit den Krallen oder Widerhaken (522, 530) versehen ist.

7. Reflektorlampe nach Anspruch 6, **dadurch gekennzeichnet, dass** die mindestens eine abgewinkelte Kontaktfahne (5, 6) einen zweiten Schenkel (52) besitzt, der von dem ersten Schenkel (51) abgewinkelt ist, und wobei der sich quer zum ersten Schenkel (51) erstreckende Teil (521) der Kontaktfahne (5, 6) als Bestandteil des zweiten Schenkels (52) ausgebildet ist.

8. Reflektortampe nach Anspruch 7, **dadurch gekennzeichnet, dass** zumindest ein Abschnitt (520) des zweiten Schenkels (52) zweilagig ausgebildet ist.

9. Reflektorlampe nach Anspruch 5 oder 6, **dadurch gekennzeichnet, dass** der erste Schenkel der mindestens einen Kontaktfahne (5, 6) einen weiteren Durchbruch (50) besitzt, in dem die mindestens eine Stromzuführung (5, 6) angeordnet ist.

10. Reflektorlampe nach einem der Ansprüche 5 oder 9, **dadurch gekennzeichnet, dass** zwischen der mindestens einen Stromzuführung (21, 22) und der mindestens einen Kontaktfahne (5, 6) eine Schweißverbindung besteht.

## Claims

1. Reflector for an electric lamp, the reflector having a reflector body (10) with an inner side (11), designed in an optically reflecting fashion, and an outer side (12) as well as at least one cutout (13) for the lamp (2) or for a lamp part, and at least one metallic contact element that is designed as an angular contact lug (5, 6) being fastened on the outer side (12) of the reflector body (10), and the at least one contact lug (5, 6) being fixed at at least two different locations of the reflector body (10) with the aid of claws or barbs (522, 530) that are integrally formed on the at least one contact lug (5, 6), **characterized in that** the reflector body (10) consists of an electrically insulating plastic and has at least one pin (17, 18) integrally formed on its outer side (12), and a first limb (51) of the at least one contact lug (5, 6) has a cutout (53, 63) in which the at least one pin (17, 18) is arranged with a clamping fit, the rim of the cutout (53, 63) being provided with the claws or barbs (530).

2. Reflector according to claim 1, **characterized in that** the reflector body (10) has on its outer side (12) at least one depression (15, 16) in which there is arranged a part (521) of the contact lug (5, 6) that extends transverse to a first limb (51) of the at least one metallic contact lug (5, 6), the part (521) of the at least one metallic contact lug (5, 6) that extends transverse to the first limb (51) being provided with the claws or barbs (522).

3. Reflector according to claim 2, **characterized in that** the at least one angular contact lug (5, 6) has a second limb (52) that is angled off from the first limb (51), and the part (521) of the contact lug (5, 6) extending transverse to the first limb (51) being designed as a component of the second limb (52).

4. Reflector according to claim 3, **characterized in that** at least one section (520) of the second limb (52) is of two-ply design.

5. Reflector lamp having a reflector (1) and an electric lamp (2) arranged in the reflector (1), wherein
- the electric lamp (2) has at least one supply lead (21, 22), projecting from a lamp vessel, for a luminous means enclosed in the lamp vessel,
- the reflector (1) has a reflector body (10) with an inner side (11), designed in an optically reflecting fashion, and an outer side (12),
- the reflector body (10) having at least one cutout (13), through which the at least one supply lead (21, 22) is led, and at least one metallic contact element that is fastened on its outer side (12) and is connected to the at least one supply lead (21, 22), and is designed as an angular contact lug (5, 6), and
the at least one contact lug (5, 6) is fixed at at least two different locations of the reflector body (10) with the aid of claws or barbs (522, 530) that are integrally formed on the at least one contact lug (5, 6),
**characterized in that** the reflector body (10) consists of an electrically insulating plastic, and has at least one pin (17, 18) integrally formed on its outer side (12), and a first limb (51) of the at least one contact lug (5, 6) has a cutout (53) in which the at least one pin (17, 18) is arranged with a clamping fit, the rim of the cutout (53) being provided with the claws or barbs (522, 530).

6. Reflector lamp according to claim 5, **characterized in that** the reflector body (10) has on its outer side (12) at least one depression (15, 16) in which there is arranged a part (521) of the contact lug (5, 6) that extends transverse to a first limb (51) of the at least one metallic contact lug (5, 6), the part (521) of the at least one metallic contact lug (5, 6) that extends transverse to the first limb (51) being provided with the claws or barbs (522, 530).

7. Reflector lamp according to claim 6, **characterized in that** the at least one angular contact lug (5, 6) has a second limb (52) that is angled off from the first limb (51), and the part (521) of the contact lug (5, 6) extending transverse to the first limb (51) being designed as a component of the second limb (52).

8. Reflector lamp according to claim 7, **characterized in that** at least one section (520) of the second limb (52) is of two-ply design.

9. Reflector lamp according to claim 5 or 6, **characterized in that** the first limb of the at least one contact lug (5, 6) has a further cutout (50) in which the at least one supply lead (5, 6) is arranged.

10. Reflector lamp according to one of claims 5 or 9, **characterized in that** a welded connection exists between the at least one supply lead (21, 22) and the at least one contact lug (5, 6).

## Revendications

1. Réflecteur pour une lampe électrique, le réflecteur ayant un corps (10) de réflecteur ayant une face (11) intérieure constituée de manière à réfléchir la lumière et une face (12) extérieure ainsi qu'au moins une traversée (13) pour la lampe (2) ou pour une partie de la lampe et sur la face (12) extérieure du corps (10) du réflecteur est fixé au moins un élément métallique de contact, qui est sous la forme d'un talon (5, 6) de contact coudé et dans lequel le au moins un talon (5, 6) de contact est immobilisé en au moins deux emplacements différents du corps (10) du réflecteur à l'aide de crampons ou de crochets (522, 530) qui sont formés sur le au moins un talon (5, 6) de contact,
**caractérisé en ce que**
le corps (10) du réflecteur est en une matière plastique isolante du point de vue électrique et a au moins un tenon (17, 18) formé sur sa face (12) extérieure, et une première branche (51) du au moins un talon (5, 6) de contact a une traversée (53, 63) dans laquelle le au moins un tenon (17, 18) est disposé à ajustement pressé, le bord de la traversée (53, 63) étant muni des crampons ou crochets (530).

2. Réflecteur suivant la revendication 1, **caractérisé en ce que** le corps (10) du réflecteur a sur sa face (12) extérieure au moins une cavité (15, 16) dans laquelle est disposée une partie (521) du talon (5, 6) de contact, partie qui s'étend transversalement à une première branche (51) du au moins un talon (5, 6) métallique de contact, dans lequel la partie (521) du au moins un talon (5, 6) métallique de contact, qui s'étend transversalement à la première branche (51), est munie des crampons ou des crochets (522).

3. Réflecteur suivant la revendication 2, **caractérisé en ce que** le au moins un talon (5, 6) de contact coudé a une deuxième branche (52) qui est coudée par rapport à la première branche (51) et dans lequel la partie (521) du talon (5, 6) de contact, qui s'étend transversalement à la première branche (51), fait partie de la deuxième branche (52).

4. Réflecteur suivant la revendication 3, **caractérisé en ce qu'**au moins un tronçon (520) de la deuxième branche (52) est en deux couches.

5. Lampe à réflecteur comprenant un réflecteur (1) et une lampe (2) électrique montée dans le réflecteur (1), dans laquelle
- la lampe (2) électrique a au moins une entrée (21, 22) de courant qui sort de l'enceinte de la lampe et qui est destinée à un agent lumineux enfermé dans l'enceinte de la lampe,
- le réflecteur (1) a un corps (10) de réflecteur ayant une face (11) intérieure constituée de manière à réfléchir la lumière et une face (12) extérieure dans laquelle
- le corps (10) du réflecteur a au moins une traversée (13) par laquelle passe la au moins une entrée (21, 22) de courant et au moins un élément métallique de contact qui est fixé sur sa face (12) extérieure, qui est relié à la au moins une entrée (21, 22) de courant et qui est constitué sous la forme d'un talon (5, 6) de contact coudé et
- le au moins un talon (5, 6) de contact est immobilisé en au moins deux emplacements différents du corps (10) du réflecteur à l'aide de crampons ou de crochets (522, 530) qui sont formés sur le au moins un talon (5, 6) de contact,
**caractérisée en ce que**
le corps (10) du réflecteur est en une matière plastique isolante du point de vue électrique et a au moins un tenon (17, 18) formé sur sa face (12) extérieure, et une première branche (51) du au moins un talon (5, 6) de contact a une traversée (53, 63) dans laquelle le au moins un tenon (17, 18) est disposé à ajustement pressé, le bord de la traversée (53, 63) étant muni des crampons ou crochets (522, 530).

6. Lampe à réflecteur suivant la revendication 5, **caractérisée en ce que** le corps (10) du réflecteur a sur sa face (12) extérieure au moins une cavité (15, 16) dans laquelle est disposée une partie (521) du talon (5, 6) de contact, qui s'étend transversalement à une première branche (51) du au moins un talon (5, 6) métallique de contact, dans lequel la partie (521) du au moins un talon (5, 6) métallique de contact, qui s'étend transversalement à la première branche (51), est munie des crampons ou des crochets (522, 530).

7. Lampe à réflecteur suivant la revendication 6, **caractérisée en ce que** le au moins un talon (5, 6) de contact coudé a une deuxième branche (52) qui est coudée par rapport à la première branche (51) et dans lequel la partie (521) du talon (5, 6) de contact, qui s'étend transversalement à la première branche (51), fait partie de la deuxième branche (52).

8. Lampe à réflecteur suivant la revendication 7, **caractérisée en ce qu'**au moins un tronçon (520) de la deuxième branche (52) est en deux couches.

9. Lampe à réflecteur suivant la revendication 5 ou 6, **caractérisée en ce que** la première branche du au moins un talon (5, 6) de contact a une autre traversée (0) dans laquelle est montée la au moins une entrée (5, 6) de courant.

10. Lampe à réflecteur suivant l'une des revendications 5 à 9, **caractérisée en ce qu'**il y a un joint soudé entre la au moins une entrée (21, 22) de courant et le au moins un talon (5, 6) de contact.
